# EUROPÄISCHE PATENTSCHRIFT

(11) **EP 2 573 446 B1**
(45) Veröffentlichungstag und Bekanntmachung des Hinweises auf die Patenterteilung: **20.06.2018**
(21) Anmeldenummer: 12401190.9
(22) Anmeldetag: 21.09.2012
(51) Int. Cl.: F17C 1/00

(54) **Verfahren und Anlage zur Herstellung eines Druckbehälters**
Method and plant for the production of a pressurized container
Procédé et dispositif de fabrication d'un récipient sous pression

(30) Priorität: 22.09.2011 DE 202011051419 U; 20.07.2012 DE 202012102720 U
(43) Veröffentlichungstag der Anmeldung: 27.03.2013
(73) Patentinhaber: Frauenthal Automotive Elterlein GmbH, 09481 Elterlein (DE)
(72) Erfinder: Baselt, Klaus-Reiner, 09481 Elterlein (DE); Heckel, Günter, 09481 Elterlein (DE); Pfüller, Katharina, 09387 Jahnsdorf (DE); Malz, Enrico, 09487 Schlettau (DE); Kratzsch, Daniel, 09468 Geyer (DE); Schubert, Detlef, 09212 Limbach-Oberfrohna (DE); Heller, Jürgen, 59229 Ahlen (DE); Hessler, Jörg, 45711 Datteln (DE); Koehn, Burkhard, 09488 Thermalbad Wiesenbad (DE)
(74) Vertreter: Rumrich, Gabriele

(56) Entgegenhaltungen:
- EP-A2- 0 152 299
- WO-A1-02/088593
- WO-A1-2010/070044
- WO-A2-2007/062264
- DE-A1-102007 000 244
- DE-C1- 3 924 425
- US-A1- 2003 189 053
- US-A1- 2007 294 874

## Beschreibung

Die Erfindung betrifft ein Verfahren und eine Anlage zur Herstellung eines Druckbehälters, insbesondere eines Druckluftbehälters für Fahrzeuge nach den Merkmalen der Oberbegriffe der Ansprüche 1, 5 und 10.

Druckluftbehälter für Fahrzeuge weisen einen rohr- bzw. zylinderförmigen Mantel auf, der an beiden Enden durch eingeschweißte Böden verschlossen ist. Zumindest ein Boden und/oder der Mantel sind mit wenigstens einer Bohrung versehen, an die sich nach außen Anschlusselemente, z.B. in Form eines Gewinderings bzw. Anschlussstutzen und ggf. auch meist konsolenartige Halterungen anschließen. Aus der Druckschrift DE 10 2009 020 385 A1 ist ein Druckluftbehälter für Nutzfahrzeuge sowie ein Verfahren und eine Vorrichtung zu dessen Herstellung bekannt, wobei die Böden durch Laserschweißen mit dem Mantel verbunden werden und anschließend eine Innenbeschichtung mittels Pulverbeschichten erfolgt, wobei das Pulverbeschichten mit einer Tribolanze durchgeführt wird. Das Einbringen der Tribolanze erfolgt über einen Bolzen, der in eine Bohrung im Außenboden des Behälters eingebracht wird. Der Bolzen muss anschließend wieder entfernt werden, wodurch ein erhöhter fertigungstechnischer Aufwand zu verzeichnen ist. Weiterhin muss der Durchmesser der Tribolanze durch den in die Bohrung eingesetzten Bolzen reduzieret werden. Das Verschweißen der Böden mit dem Mantel durch Laserschweißen erfordert dabei eine hohe Maßhaltigkeit der zu verbindenden Bauteile und eine zueinander parallele Ausbildung der zum Schweißen aneinandergrenzenden Stoßflächen. Die dadurch erforderliche Vorbearbeitung verteuert die Fertigung der Druckbehälter erheblich. Der Behälter weist zumindest einen Gewindering bzw. Anschlussstutzen mit einem Anschlussgewinde auf, der ebenfalls durch Laserschweißen befestigt wurde. An den Innen- und Außenseiten des Behälters wird vor dem Pulverbeschichten ein Haftvermittler aufgetragen.

Das seit langem bekannte MAG-Schweißen (s. DD 259 364 A1) stellt demgegenüber ein kostengünstigeres Fertigungsverfahren für Druckbehälter, insbesondere Bremsluftbehälter bereit.

Die geschweißten Behälter werden nach dem Stand der Technik an ihrer Innenseite und an ihrer Außenseite mit einer Pulverbeschichtung versehen, wobei auch die Gewinde in unerwünschter Weise und trotz des Einsatzes von Lackierschutzhülsen teilweise mit lackiert werden. Bei der Endfertigung werden die Gewinde nach Bedarf gebürstet, dadurch gelangen Lackreste in den Behälter. Weiterhin gelangen Lackpartikel bereits durch das Entfernen der Lackierschutzhülsen in den Behälter.

Ein weiterer Nachteil besteht auch bei durch Schweißen hergestellten Behältern darin, dass diese innen und außen vor dem Pulverbeschichten ebenfalls mit einer Haftvermittlerschicht, z.B. einer Zn-, Fe-Phosphatschicht oder Nanobeschichtung versehen werden müssen, die gewährleistet, dass die Pulverbeschichtung auch im Bereich der Schweißnaht gut haftet.

In der Druckschrift DE 42 17 754 A1 werden ein Verfahren und eine Vorrichtung zum Pulverbeschichten eines Hohlkörpers beschrieben, bei dem auf die Verwendung einer Haftvermittlerschicht verzichtet wird. Dazu wird das Werkstück vor der Beschichtung induktiv erwärmt und im aufgewärmten Zustand mit dem Beschichtungspulver besprüht. Das Erwärmen des Bauteils erfordert einen hohen Energieeintrag und damit einen hohen Energieverbrauch, der ebenfalls die Fertigung verteuert.

Es ist ebenfalls seit langem bekannt, Bauteile, die z.B. mittels Elektroschweißen (auch MAG Schweißen) gefügt werden, zu formieren. Dadurch wird der, der Schweißelektrode abgewandte Teil der Schweißnaht vor Oxidation und Verzundern geschützt. Vor dem Schweißvorgang wird dazu der Behälter bzw. das Rohr abgedichtet und mit Formiergas gefüllt. Während des Schweißens wird weiter mit Formiergas gespült. Dadurch wird der Zutritt von Luftsauerstoff an die Nahtrückseite verhindert. Der Wasserstoffanteil wirkt zusätzlich reduzierend und lässt daher die Bildung von Oxiden nicht zu. Das Formieren wird derzeitig bei der Herstellung von geschweißten Druckbehältern, insbesondere Druckluftbehältern in Form von Bremsluftbehältern nicht angewendet.

Aus der Druckschrift DE 6752437 U ist es bekannt, einen Hohlkörper elektrostatisch innen und außen zu beschichten. Dazu hängt der Hohlkörper an seinem Bodenbereich über eine Haltevorrichtung an einer Förderkette und die Öffnung, durch weiche die Lanze eingreift, weist nach unten. Die am Boden angreifende Haltevorrichtung wird über einen Saugnapf mittels Unterdruck befestigt. Die erforderliche Erdung des Hohlkörpers erfolgt über einen im Saugnapf angebrachten Eisenkern, der elektrisch leitend mit der geerdeten Schiene verbunden ist. Die unter Hochspannung stehenden Blasdüsen übernehmen die Innen- bzw. Außenbeschichtung des Hohlkörpers. Die Abgabe des Kunststoffpulvers sowie das Inarbeitsstellung bringen der Blasdüsen kann ebenso wie der Bewegungsablauf der Förderkette elektronisch gesteuert werden. Nachteilig ist auch hier die von unten durchgeführte Innenbeschichtung. Weist der Hohlkörper an seinem Boden Formabweichungen auf, ist die zuverlässige Befestigung mit dem Saugnapf nicht mehr gewährleistet.

Aufgabe der Erfindung ist es, ein Verfahren und eine Anlage zur Herstellung eines Druckbehälters zu entwickeln, wobei mit dem Verfahren und der Anlage eine effektive Fertigung gewährleistet werden soll und der Druckbehälter einen konstruktiven Aufbau aufweist, der kostengünstig herstellbar ist und womit eine effektive und qualitativ hochwertige Innenbeschichtung gewährleistet wird.

Diese Aufgabe wird mit den Merkmalen des 1., 5 und 10. Patentanspruchs gelöst, vorteilhafte Ausgestaltungen ergeben sich aus den Unteransprüchen. Verfahrensgemäß wird der Druckbehälter (insbesondere Druckluftbehälter), der eine im Wesentlichen rohrförmige Wand und zwei endseitige Böden aufweist und mit Anschlusselementen versehen ist, komplett durch Schweißen hergestellt, wobei im Bereich einer oder mehrerer zum Behälterinnenraum weisenden Schweißnähte das Entstehen einer Zunderschicht vermieden oder eine beim Schweißen entstandene Zunderschicht beseitigt wird und dabei erstmalig eine Innenpulverung / Innenbeschichtung des Behälters ohne Haftvermittler direkt auf dessen Grundmaterial unter Verwendung wenigstens einer in den Druckbehälter einbringbaren und ein Beschichtungspulver versprühenden Lanze erfolgt und eine Außenpulverung/Außenbeschichtung des Behälters mit oder ohne vorheriges Aufbringen eines Haftvermittlers durchgeführt wird und dass zur Innenbeschichtung bei einem hängenden Behälter durch den nach oben weisenden Anschlussstutzen die Öffnung zum Einbringen der Lanze in den Druckbehälter führt und dass am Anschlussstutzen ein Adapterelement anbringbar ist, wobei das Adapterelement mit mindestens einem Befestigungsmittel /einer Aufhängung an einer Transporteinrichtung befestigt ist und wobei der Druckbehälter zur Innenbeschichtung mit einem Auslenkmittel aus seiner hängenden Position in eine dazu seitlich ausgelenkte Position bewegt wird, in weicher die Lanze durch die nach oben weisende Öffnung/Durchgangsöffnung in den Behälter eingebracht wird.

Abschließend erfolgt das Einbrennen der Außen- und Innenpulverung bevorzugt gleichzeitig, wobei zuerst die Innenpulverung und anschließend die Außenpulverung durchgeführt wird.

Zur Vermeidung einer Zunderschicht wird zumindest in den Bereichen der Schweißnähte, mit welchen die Anschlusselemente durch Schweißen befestigt wurden, ein Formieren während des Schweißprozesses durchgeführt. Wurde das Schweißen ohne Formierung durchgeführt und es ist eine Zunderschicht entstanden, wird diese bevorzugt mechanisch, z.B. durch Bürsten oder Schleifen beseitigt. Es besteht jedoch auch die Möglichkeit, die Zunderschicht chemisch zu entfernen.

Bevorzugt wird ein Schweißverfahren mit Zusatzwerkstoff durchgeführt, wie zum Beispiel Lichtbogenschweißen (WIG-Schweißen, MIG-Schweißen, MAG-Schweißen oder Laser Hybrid-Schweißen). Als besonders vorteilhaft hat sich das Metallaktivgasschweißen (MAG-Schweißen) erwiesen, welches für alle erforderlichen Schweißaufgaben eingesetzt wird, die zur Herstellung des Druckbehälters erforderlich sind.
Es ist auch möglich, einzelne oder alle Verbindungen durch Laserschweißen ohne Zusatzwerkstoff herzustellen. Beispielsweise können ein oder mehrere Anschlusselemente durch Laserschweißen an dem Mantel bzw. dem/den Böden befestigt werden und dass Längsnahtschweißen des Mantels sowie das Anschweißen der Böden durch MAG-Schweißen oder Laserschweißen erfolgen.
Anschlusselemente sind zumindest ein Gewindering bzw. Anschlussstutzen, der in einem Boden im Wesentlichen mittig befestigt wird und zur Innenpulverung dient, Gewinderinge bzw. Anschlussstutzen, die an einem Boden angeordnet sind (auf der Seite des Gewinderings bzw. Anschlussstutzens und/oder gegenüberliegend) und ein verschließbarer Entwässerungsablauf, der meist im Mantel des Behälters angeordnet ist. Weiterhin können an dem Behälter Anschlusselemente in Form von einem oder mehreren Halterungen (meist konsolenförmig) angeordnet sein.
Die Innenbeschichtung kann bei einem stehenden Behälter durch eine nach oben weisende Öffnung über den Gewindering bzw. Anschlussstutzen erfolgen. Bei sehr großen Bauformen erfolgt die Innenbeschichtung vorzugsweise mit einem liegenden Behälter durch eine zur Seite weisende Öffnung.

Erfindungsgemäß wird die Innenbeschichtung in mehreren Beschichtungsvorgängen mit mehreren Lanzen durchgeführt, wobei die Lanzen in gleiche oder unterschiedliche Richtungen sprühen. Es ist vorgesehen, dass je Druckbehälter eine Lanze eingreift. Es können beispielsweise zwei oder mehr Lanzen vorgesehen werden, von denen jede in einen anderen Behälter eingreift und dabei das Einfahren der Lanzen gleichzeitig erfolgt. Nach einem Beschichtungsvorgang takten die Druckbehälter weiter und werden innen von einer anderen Lanze beschichtet.

Die Innenbeschichtung erfolgt vorzugsweise in einem Rundtakttisch oder längs getaktet mit einer automatisierten Einbringung der Lanzen oder insbesondere bei sehr großen liegend aufgenommenen Behältern manuell.

Zur Innenbeschichtung wird der Behälter mit einem Adapterelement außen an seinem Gewindering bzw. Anschlussstutzenfixiert, wobei durch die das Adapterelement eine Öffnung zum Einbringen der Lanze in den Behälter führt. Nach dem Innenbeschichten erfolgt über das Adapterelement, welches auch zur Fixierung des Behälters dient, eine Absaugung loser Partikel aus dem Gewinde des Gewinderings bzw. Anschlussstutzen.

Zum Schutz von Gewinde aufweisenden Anschlusselementen werden diese vor dem Pulverlackieren der Innen- und/oder Außenflächen mit Lackierschutzhülsen versehen, nach dem Entfernen der Lackierschutzhülsen werden ebenfalls in den Anschlusselementen haftende lose Farbpartikel durch eine Absaugung entfernt.

Das Pulverbeschichten erfolgt bekannter Weise elektrostatisch entweder durch Corona-Applikation, durch welche der fluidisierte Pulverlack elektrostatisch auf die zu beschichtende Oberfläche appliziert wird oder durch Tribo-Applikation, bei welcher die elektrostatische Aufladung der Pulverpartikel über Reibung realisiert wird.

Dabei ist es insbesondere durch die aufeinanderfolgende Innen- und Außenbeschichtung möglich, innen und außen am Druckbehälter jeweils eine andere Beschichtung aufzubringen, wobei sich die Innenbeschichtung und die Außenbeschichtungen hinsichtlich Materialzusammensetzung und/oder Farbe und/oder Schichtdicke unterscheiden.

Die erfindungsgemäße Anlage zur Herstellung eines Druckbehälters, insbesondere eines geschweißten Druckluftbehälters, der eine im Wesentlichen rohrförmige Wand und zwei endseitige Böden aufweist und mit Anschlusselementen versehen ist, weist wenigstens eine Innenbeschichtungseinheit auf, in welcher eine elektrostatische Innenpulverung / Innenbeschichtung des Druckbehälters ohne Haftvermittler direkt auf dessen Grundmaterial unter Verwendung wenigstens einer in den Druckbehälter einbringbaren und ein Beschichtungspulver versprühenden Lanze erfolgt, die über eine in einem Boden des Behälters angeordnete im Wesentlichen mittige Öffnung einbringbar ist, und mit wenigstens einer Außenbeschichtungseinheit, in welcher eine elektrostatische Außenpulverung/Außenbeschichtung des Druckbehälters erfolgt, wobei zur Innenbeschichtung durch einen nach oben weisenden Anschlussstutzen die Öffnung zum Einbringen der Lanze in den Druckbehälter führt und dass am Anschlussstutzen ein Adapterelement anbringbar ist, wobei bei einem hängenden Behälter das Adapterelement mit mindestens einem Befestigungsmittel /einer Aufhängung an einer Transporteinrichtung befestigt ist und wobei der Druckbehälter zur Innenbeschichtung mit einem Auslenkmittel aus seiner hängenden Position in eine dazu seitlich ausgelenkte Position bewegbar ist, in welcher die Lanze durch die nach oben weisende Öffnung/Durchgangsöffnung in den Behälter einbringbar ist.

Eine weitere erfindungsgemäße Form einer Anlage zur Herstellung eines Druckbehälters, insbesondere eines geschweißten Druckluftbehälters, der eine im Wesentlichen rohrförmige Wand und zwei endseitige Böden aufweist und mit Anschlusselementen versehen ist, weist ebenfalls zumindest eine Lanze zum elektrostatischen Innenbeschichten des Druckbehälters, wobei ein Adapterelement von außen an wenigstens ein Anschlusselement in Form eines Gewinderinges bzw. Anschlussstutzens anlegbar ist oder mit dem Gewindering bzw. Anschlussstutzen verbindbar ist und eine Durchgangsbohrung aufweist, die sich an eine nach oben weisende Durchgangsöffnung des Gewinderings bzw. Anschlussstutzens anschließt und wobei die Lanze von oben durch die Durchgangsbohrung des Adapterelementes und die Durchgangsöffnung des Gewinderings bzw. Anschlussstutzens in den Druckbehälter einbringbar ist und das Adapterelement und der über den Gewindering oder Anschlussstutzen an dem Adapterelement befestigte Druckbehälter hängend aufgenommen ist und dass die Innenbeschichtungseinheit zumindest ein Auslenkmittel aufweist, weiches ebenfalls geeignet ist, zumindest einen Druckbehälter aus seiner hängenden Position in eine dazu seitlich ausgelenkte Position zu bewegen, in welcher die Lanze von oben in den Behälter einbringbar ist.

Vor der Innenbeschichtungseinheit ist dabei zumindest eine Schweißeinheit zum Verbinden der Anschlusselemente mit mindestens einem Boden und/oder dem Wandbereich und zum Verbinden der Böden mit der Wand angeordnet. Nach der Innenbeschichtungseinheit und der Außenbeschichtungseinheit ist wenigstens eine Einheit zum Einbrennen der Beschichtung angeordnet.

Die Schweißeinheit ist mit einer Einrichtung zum Zuführen von Schutzgas versehen, mit der zumindest in den Bereichen der Schweißnähte, mit welchen die Anschlusselemente durch Schweißen befestigt werden, ein Formieren zur Vermeidung einer Zunderschicht erfolgt.
Alternativ kann eine mechanische Einrichtung zur Entfernung von Verzunderungen vorhanden sein, mit der nach dem Schweißen eine auf den Schweißnähten vorhandene Zunderschicht mechanisch (z.B. durch Schleifen und/oder Bürsten) entfernt wird. Es besteht auch die Möglichkeit, den Zunder im Bereich der Schweißnähte chemisch zu entfernen.
Das Vermeiden oder Entfernen der Zunderschicht bildet dabei die Grundlage dafür, dass zumindest die Innenseite des Behälters ohne vorheriges Aufbringen eines Haftvermittlers elektrostatisch gepulvert werden kann und dabei eine qualitativ hochwertige Pulverlackierung erzeugt wird, die auch im Bereich der Schweißnähte zuverlässig haftet.

Die Schweißeinheit ist bevorzugt eine Einheit zum Lichtbogenschweißen wie WIG-Schweißen, MIG-Schweißen oder MAG-Schweißen.

In einer Aufnahmeeinrichtung wird der mit der Innenbeschichtung zu versehene Behälter bevorzugt stehend aufgenommen, so dass die zum Einführen der Lanze vorgesehene Öffnung nach oben weist und dass wenigstens eine Lanze von oben in den Behälter einführbar ist.
Insbesondere bei großen Behältern ist die Aufnahmeeinrichtung so gestaltet, dass der Behälter liegend aufgenommen wird, so dass die Öffnung zum seitlichen Einführen der Lanze entsprechend seitlich angeordnet ist.

Vorteilhafter Weise besitzt die Innenbeschichtungseinheit mehrere Lanzen, die in gleiche oder unterschiedliche Richtungen sprühen. Dabei weist die Innenbeschichtungseinheit bevorzugt zumindest eine erste Lanze zum im Wesentlichen waagerechten Versprühen des Beschichtungspulvers und zumindest eine zweite Lanze zum im Wesentlichen im stumpfen Winkel Versprühen des Beschichtungspulvers auf. Jeder Behälter durchläuft mehrere Stationen der Innenbeschichtungseinheit, in denen er jeweils mit einer anderen Lanze innen beschichtet wird, wodurch ein qualitativ hochwertiges Beschichtungsergebnis erzielt wird.

Die Innenbeschichtungseinheit weist bevorzugt zwei erste Stationen auf, wobei in jeder ersten Station jeweils eine erste Lanze zum waagerechten Versprühen des Beschichtungspulvers angeordnet ist, zwei zweite Stationen, wobei in jeder zweiten Station jeweils eine zweite Lanze zum im stumpfen Winkel Versprühen des Beschichtungspulvers angeordnet ist.

Wahlweise wird ein Behälter in allen vier Stationen von jeweils einer Lanze innen beschichtet oder es kommt je Behälter nur zwei oder drei oder auch nur eine Lanze zum Einsatz, je nach Beschichtungsaufgabe.

Alle Lanzen werden gleichzeitig in die entsprechenden Behälter eingebracht.

Die Öffnung zum Einbringen der Lanze führt durch ein Anschlusselement in Form eines eine Gewindebohrung aufweisenden Gewinderings bzw. Anschlussstutzens, der im Wesentlichen mittig in einem Boden des Behälters angeordnet ist, wobei an den Gewindering bzw. Anschlussstutzen von außen eine Fixiereinheit in Form eines Adapterelementes anlegbar ist, welches einen Durchbruch mit einem Durchmesser aufweist, der im Wesentlichen dem Durchmesser der Öffnung im Gewindering bzw. Anschlussstutzen entspricht und wobei die Lanze durch das Adapterelement in den Behälter einbringbar ist.

Dabei liegt das Adapterelement beispielsweise mit einer Anlagefläche an der nach außen weisenden Stirnseite des Gewinderings bzw. Anschlussstutzens an und umringt den Gewindering bzw. Anschlussstutzen an seiner Außenkontur, wodurch eine axiale und radiale Lagefixierung des Druckbehälters gewährleistet ist.

Das Adapterelement,, welches zur Lagefixierung des Behälters beim Innenpulvern dient, stellt gleichzeitig eine Einführhilfe für die Lanze zur Verfügung, dient zur Absaugung loser Partikel nach dem Pulverbeschichten und ist vorteilhafter Weise als Potentialausgleich geschaltet
Der Druckbehälter ist an seinem dem Adapterelement gegenüberliegenden Ende in einer ersten Variante an eine Aufnahmevorrichtung anlegbar, so dass er zwischen dem Adapterelement und der Aufnahmevorrichtung lagefixiert ist.
Das Adapterelement ist auch einsetzbar, wenn beispielsweise die Öffnung am Behälter nach unten weist und die Lanze von unten nach oben (über Kopf) in den Behälter zu dessen Innenbeschichtung eingebracht wird.

Soll der Behälter an seiner Außenkontur mit einer Haftvermittlerschicht versehen werden, ist eine entsprechende Einrichtung nach der Schweißeinheit angeordnet. Als Haftvermittlerschicht wird meist Zinkphosphat verwendet und daher vor der Zinkphosphatierung der Außenkontur der Behälter mit wasserdichten Stopfen verschlossen.

Die abschließend angeordnete Beschichtungseinheit der Anlage realisiert vorteilhafter Weise das gleichzeitige Einbrennen der Innenbeschichtung und der Außenbeschichtung.

Gemäß einer weiteren Ausgestaltung der Erfindung ist das Adapterelement an den nach oben weisenden im Wesentlichen mittig angeordneten Gewindering bzw. Anschlusselement angeschraubt und es erfolgt die Innenbeschichtung bei einem dadurch hängend aufgenommenen Behälter durch die nach oben weisende Öffnung über einen Gewindering bzw. Anschlussstutzen und eine Öffnung des Adapterelementes. Auch hier weist der Druckbehälter eine Wand, einen hier nach unten weisenden ersten Boden und einen nach oben weisenden zweiten Boden auf. Der Gewindering, über den das Innenpulvern erfolgt, ist am oben liegenden zweiten Boden im Wesentlichen mittig angeordnet.
Es ist bei dieser Variante wenigstens ein Befestigungselement vorgesehen, welches am Adapterelement angeordnet, und mittels wenigstens eines Befestigungsmittels an einer Transporteinrichtung befestigbar ist. Da sich die Befestigungsmittel im Bereich über dem Adapterelement zur Transporteinrichtung erstrecken und dadurch die nach oben weisende Öffnung des Adapterelements für die Lanze zum Pulverbeschichten nicht zugänglich ist, wird der Druckbehälter über geeignete Mittel seitlich ausgelenkt, und zwar soweit, bis die Öffnung des Adapterelements von oben zugänglich ist, so dass die Lanze über diese in den Druckbehälter einbringbar ist.

Dadurch, dass die Lanze zum Innenbeschichten des Druckbehälters in eine nach oben weisende Durchgangsöffnung des Druckbehälters einführbar ist, wozu der Druckbehälter, der an einem oder mehreren Befestigungselementen mit Befestigungsmitteln aufgenommen ist, in eine seitlich ausgelenkte Position bewegt wird, ist ein qualitativ hochwertiges Beschichtungsergebnis erzielbar.

Die nach oben weisende bodenseitige Durchgangsöffnung des Gewinderings des Druckbehälters ist im Wesentlichen mittig angeordnet und darunter befindet sich ein nicht bezeichneter Durchbruch im Druckbehälter, durch welchen die Lanze in den Druckbehälter einbringbar ist,

Vorteilhafter Weise ist das Aufnahmemittel zweiteilig ausgebildet. Es weist wenigstens ein Adapterelement auf, welches mit einer Durchgangsbohrung zum Hindurchführen der Lanze versehen und am Anschlussstutzen befestigbar ist, vorteilhafter Weise durch eine Schraubverbindung. Weiterhin ist ein Befestigungsmittel bzw. eine Aufhängung vorgesehen, über welches das Adapterelement an einer Transporteinrichtung befestigt ist. Das Adapterelement und das Befestigungsmittel können auch einteilig ausgebildet sein. Das Auslenkmittel wirkt direkt oder indirekt am Druckbehälter und/oder am Adapterelement und/oder am Befestigungsmittel.

Vorzugsweise ist das Auslenkmittel in Form eines axial betätigbaren Betätigungselementes ausgebildet ist und die seitliche Auslenkung des Behälters wird über eine Schiebebewegung oder über eine Ziehbewegung realisiert. Beispielsweise kann das Betätigungselement eine Kolbenstange eines hydraulisch oder pneumatisch betätigbaren Kolben-/Zylindersystems sein.

Gemäß einer weiteren Variante kann das Auslenkmittel in der Art einer Schiene ausgebildet sein, entlang derer der Behälter mittels des Transportmittels bewegt wird und die eine Kontur aufweist, durch welche der Behälter seitlich ausgelenkt wird. Die Schiene kann in Richtung zum Behälter eine Gleitfläche mit einem geringen Reibungskoeffizienten oder Wälzkörper aufweisen.

Vorzugsweise greifen das Betätigungselement oder die Schiene am Adapterelement an, wobei das Adapterelement zusätzlich über einen Adapter stabilisiert werden kann.

Es ist möglich, zwei oder mehr Behälter gleichzeitig auszulenken. Dazu können beispielsweise zwei (oder mehr) Behälter über deren Adapterelemente mittels eines Adapters gekoppelt werden. Gegen den Adapter wirkt dann zur seitlichen Auslenkung wenigstens ein Betätigungselement oder eine Schiene.

Ein weiterer Vorteil der Erfindung besteht darin, dass das Aufnahmemittel und dabei bevorzugt das Adapterelement eine Referenzfläche und/oder eine Referenzkante aufweist, die als Bezugspunkt/Nullpunkt zum Bestimmen der Größe des am Adapterelement aufgenommenen Behälters dient. Die Anlage ist mit einem Messsystem, vorzugsweise einem Lasermesssystem, zur Bestimmung zumindest der Länge und vorteilhafter Weise auch des Durchmessers des am Adapterelement aufgenommenen Behälters ausgestattet, wobei anhand der ermittelten Behältergröße die Einfahrtiefe der Lanze in den Behälter zu dessen Innenbeschichtung festlegbar ist.

Somit können gleichzeitig eine Vielzahl von Behältern von dem Transportsystem aufgenommen werden, wobei die Behälter unterschiedliche Größen aufweisen können und in einer Beschichtungsanlage mehrere dieser Behälter durch mehrere Lanzen innenbeschichtet werden, wobei alle Lanzen die gleiche Länge aufweisen und entsprechend der Länge der Behälter in diese eingeführt werden.

Die Anlage und das Verfahren gewährleisten eine effiziente und kostengünstige Fertigung des Druckbehälters, wobei erfindungsgemäß erstmalig auf zumindest eine innere Haftvermittlerschicht verzichtet wird.

Der Druckbehälter ist insbesondere in Form eines geschweißten Druckluftbehälters ausgebildet und weist eine im Wesentlichen dreiteilige Ausführung mit einer rohrförmigen Wand und zwei endseitigen Böden sowie Anschlusselementen auf, wobei der Behälter an seiner Innenseite mit einer Innenpulverung / Innenbeschichtung und/oder an seiner Außenseite mit einer Außenpulverung / Außenbeschichtung versehen ist, die erstmalig ohne Haftvermittler direkt auf dessen Grundmaterial abgeschieden ist. Der Behälter weist dabei zu herkömmlichen MAG-geschweißten Druckluftbehältern keine konstruktiven Veränderungen auf. Durch die fehlende Haftvermittlerschicht können die Behälterkosten erheblich reduziert werden.

Weiterhin besitzt der Druckbehälter in seinem Innenraum eine innere Reinheit, bei welcher die Schmutzpartikel < 1mg/m² Innenfläche liegen. Es wird somit ein sehr sauberer Behälter zur Verfügung gestellt, der den oft hohen Anforderungen an eine innere Reinheit gerecht wird, wie es in der ISO 16232-10 gemäß nachfolgender Tabelle gefordert wird.

| ISO 16232-10 Konzentrationslevel | Größenklassen | Größe x [µm] |
|---|---|---|
| 6 | D | (25 ≥ x > 50) |
| 5 | E | (50 ≥ x > 100) |
| 4 | F | (100 ≥ x > 150) |
| 2 | G | (150 ≥ x > 200) |
| 2 | H | (200 ≥ x > 400) |
| 0 | I | (400 ≥ x > 600) |
| 00 | J | (600 ≥ x > 1000) |
| 00 | K | (1000 ≥ x) |

Die Innenlackierung und die Außenlackierung des Druckbehälters können sich hinsichtlich Materialzusammensetzung und/oder Farbe und/oder Schichtdicke unterscheiden.
Weiterhin können die Teile des Behälters mit gleichen oder unterschiedlichen Schweißverfahren gefügt sein. Vorzugsweise wird die rohrförmige Wand durch Längsnahtschweißen hergestellt und dann die Böden daran angeschweißt, wobei als bevorzugtes Schweißverfahren das Lichtbogenschweißen (WIG-Schweißen, MIG-Schweißen, MAG-Schweißen oder Laser Hybrid-Schweißen) zur Anwendung kommt. Bevor die Böden an der Wand befestigt werden, wurden daran die Anschlusselemente befestigt. Dies kann ebenfalls durch die vorgenannten Schweißverfahren aber auch durch Laserschweißen erfolgen.

Werden die drei Grundbauteile (Wand und Böden) beispielsweise durch MAG-Schweißen verbunden, kann die herkömmliche konstruktive Gestaltung der Behälter beibehalten werden und die erforderlichen Vorbereitungsarbeiten reduzieren sich im Vergleich zum Laserschweißen erheblich. Die Anschlusselemente, Gewindering bzw. Anschlussstutzen und ggf. Halterungen können auch mit Laserschweißen befestigt werden, da die Vorbereitungsarbeiten dafür nicht so aufwendig sind.

Die Erfindung wird nachfolgend anhand von Ausführungsbeispielen und zugehörigen Zeichnungen näher erläutert. Es zeigen:
- Figur 1: einen Behälter (hier ein Druckluftbehälter für ein Fahrzeug), der sich in senkrechter Position in einer Aufnahmeeinrichtung unter Verwendung eines Adapterelementes, mit einer Lanze, die waagerecht sprüht,
- Figur 2: Darstellung gem. Figur 1, jedoch mit einer Lanze, die nach unten und im stumpfen Winkel nach oben sprüht,
- Figur 3: einen Behälter 1 mit einem nach oben weisenden im Wesentlichen mittigen Anschlussstutzen 2, wobei der Behälter mit einem Adapterelement und über ein Befestigungsmittel bzw. eine Aufhängung an einer Transporteinrichtung befestigbar ist, in der Vorderansicht,
- Figur 4: den Behälter, an dessen Anschlussstutzen das Adapterelement 3 geschraubt wurde und der mittels des Befestigungsmittels an der Transporteinrichtung aufgehängt ist in der Seitenansicht,
- Figur 5: den an der Transporteinrichtung aufgehängten Behälter, der in Bezug auf die Transporteinrichtung seitlich um einen Betrag a ausgelenkt wurde, so dass die Lanze durch die Durchgangsbohrung des Adapterelementes und die Durchgangsöffnung des Anschlussstutzens in den Behälter einfahrbar ist in der Seitenansicht.

Der Behälter 1, der hier in Form eines Druckbehälters, insbesondere eines Druckluftbehälters ausgebildet ist, weist gemäß Figur 1 und 2 in herkömmlicher Bauart eine rohrförmige, hier zylinderförmige Wand 2 auf, an welcher in den Darstellungen unten ein endseitiger erster Boden 3 und ein hier oben angeordneter endseitiger zweiter Boden 4 durch MAG-Schweißen miteinander verbunden wurden. An den Böden 3 und 4 wurden je zwei bzw. ein Gewinderinge bzw. Anschlussstutzen mittels MAG-Schweißen befestigt. Dabei wurden zuerst die Gewinderinge bzw. Anschlussstutzen 6 mit dem ersten/zweiten Boden 3, 4 verbunden und dann die Böden 3, 4 mit der durch Längsnahtschweißen hergestellten Wand 2. Die Behälter 1 werden hier stehend mit ihrem ersten Boden 3 von einer Aufnahmevorrichtung 7 aufgenommen. Am gegenüberliegenden Ende greift an dem Gewindering bzw. Anschlussstutzen 6 eine Fixiereinrichtung in Form eines Adapterelementes 8 an. Diese liegt mit einer Auflagefläche 8.1 auf der hier nicht bezeichneten äußeren Stirnfläche des Gewinderings bzw. Anschlussstutzens 6 auf und umringt dessen ebenfalls nicht bezeichnete Außenkontur mit einer Innenkontur 8.2. Die Fixiereinrichtung 8 reicht dabei nicht bis zum Boden 4, so dass dieser nicht beschädigt wird.
Der Innendurchmesser 8.3 der Fixiereinrichtung 8 entspricht im Wesentlichen der Durchgangsöffnung 6.1 des Gewinderings bzw. Anschlussstutzens 6 bzw. ist nur geringfügig größer oder kleiner. Dadurch kann der Außendurchmesser der Lanzen 9 im Vergleich zu herkömmlichen Lösungen größer gewählt werden. An ihrem dem Gewindering bzw. Anschlussstutzens 6 gegenüberliegenden Ende weist die Fixiereinrichtung bzw. das Adapterelement 8 eine Einführschräge 8.4 auf.

In der Figur 1 greift durch den Innendurchmesser 8.3 der Fixiereinrichtung und den Innendurchmesser 6.1 des Gewinderings bzw. Anschlussstutzens 6 sowie durch einen Durchbruch 4.1 im zweiten Deckel 4 eine Lanze 9, die mit einer ersten Düse 10.1 in waagerechte Richtung W innen beschichtet und in Figur 2 eine Lanze 9, die mit einer zweiten Düse 10.2 in stumpfwinkliger Richtung S nach oben und/oder auch nach unter sprüht.
Die Verwendung der Lanzen 9 mit unterschiedlichen Düsen 10.1, 10.2 findet nacheinander in verschiedenen Stationen statt, wobei die in den Stationen aufgenommenen Druckbehälter 1 gleichzeitig mit einer Innenbeschichtung versehen und dann weitergetaktet werden.
Es ist auch möglich, eine oder mehrere Lanzen 9 einzusetzen, die in unterschiedliche Richtungen sprühen bzw. eine kugelförmige Sprühwolke erzeugen.
Bevorzugt kann eine Lanze 9 stumpfwinklig, eine Lanze 9 waagerecht und eine Lanze 9 kugelförmig sprühen. Bei kleinen Behältern ist es möglich, nur eine bzw. einige der Lanzen zur Innenbeschichtung vorzusehen und die anderen blind zu schalten.
Durch die Verwendung mehrerer Stationen zum Innenpulvern, mit Lanzen und Düsen, die in unterschiedliche Richtungen sprühen, kann eine Rotation der Druckbehälter 1 um ihre eigene Achse entfallen.
Weiterhin wird durch die elektrostatische Pulverlackierung der Druckbehälter 1 ein besserer Korrosionsschutz erzielt als bei der herkömmlichen Beschichtung mit Nasslack.

Die Pulverung erfolgt bevorzugt von oben in einem Automaten oder bei großen Behältern von der Seite und manuell.

Der Automat zum Innenpulvern ist z.B. ein Karussell oder eine lineare Anlage mit 8 Stationen, wobei in 4 Stationen gepulvert wird (d.h. 4 Lanzen). Bei großen Behältern kommen alle 4 Lanzen zum Einsatz, 2 Lanzen sprühen waagerecht, 2 stumpfwinklig bzw. 1 senkrecht nach unten und eine in einer Wolke.
Bei kleineren Behältern wird nur mit einer, zwei oder drei Lanzen gepulvert, wobei mindestens je eine Lanze waagerecht und eine stumpfwinklig (nach oben) pulvert bzw. eine Sprühwolke erzeugt, die in alle Richtungen wirkt.
Die Pulverung erfolgt über den mittigen Gewindering bzw. Anschlussstutzen des oben liegenden Bodens. Anschließend erfolgt in herkömmlicher Weise das Außenpulvern. Eingebrannt werden der Innen- und der Außenlack gemeinsam, bei vorzugsweise 180°C bis 230 °C.

In den Figuren 3 bis 5 ist eine Variante mit hängend transportierten Druckbehältern 1, die zum Innenbeschichten seitlich ausgelenkt werden, dargestellt.

Figur 3 zeigt die Vorderansicht eines Behälters 1 in Form eines geschweißten Druckluftbehälters mit einer im Wesentlichen zylinderförmigen Wand 2 und zwei endseitigen Bodenbereichen / erster Boden 3, zweiter Boden 4, wobei in dem hier nach oben gerichteten zweiten Boden 4 ein im Wesentlichen mittiger Anschlussstutzen 6 angeordnet ist, der eine Durchgangsöffnung 6.1 zum Einführen einer hier nicht dargestellten Lanze aufweist, die zur Innenbeschichtung des Behälters (Druckluftbehälters 1), z.B. mittels Pulverbeschichten dient.

An den Anschlussstutzen 6 ist ein darüber dargestelltes Adapterelement 8 schraubbar, welches im Wesentlichen zylinderförmig ausgebildet ist. Dazu weist der Anschlussstutzen 6 ein Außengewinde und das Adapterelement 8 ein korrespondierendes Innengewinde auf (nicht dargestellt). Mittels eines Befestigungselementes 11 bzw. einer Aufhängung ist das Adapterelement 8 über ein Befestigungsmittel 13 an einer Transporteinrichtung 14 befestigbar, die beispielsweise in Form eines Kettenförderers ausgebildet ist. Das Adapterelement 8 weist eine gestrichelt angedeutete Durchgangsbohrung 8.1 auf, die sich nach oben in der Art einer nicht bezeichneten Einführschräge konisch etwas erweitert, so dass die Lanze 9 (Fig. 5) besser eingeführt werden kann.

Figur 4 zeigt in der Seitenansicht den Behälter 1, an dessen Anschlussstutzen 6 das Adapterelement 8 geschraubt wurde, welches mittels des Befestigungsmittels 13 an der Transporteinrichtung 14 aufgehängt ist. Der Druckbehälter 1 ist somit hängend aufgenommen.

Gemäß Figur 3 und 4 weist das Adapterelement 8 zwei sich gegenüberliegende voneinander wegweisende bolzenartige Befestigungselemente 11 auf, die an hakenartigen Elementen 13.1 des Befestigungsmittels 13 eingehängt sind.

Da gemäß Figur 3 und 4 die Durchgangsbohrung 8.1 des Adapterelementes 8 nach oben durch das Befestigungsmittel 13 und die Transporteinrichtung 14 in der hängenden Position des Druckbehälters 1 verdeckt ist, kann in dieser hängenden Position die Lanze 9 nicht von oben in den Behälter 1 eingeführt werden.

Daher wird der Behälter 1 in Pfeilrichtung um einen Betrag a seitlich ausgelenkt, wie aus Figur 5 ersichtlich ist, wobei das Befestigungsmittel 13 um die Transporteinrichtung 15 geschwenkt wird. Das Adapterelement 8 ist mit seinem Befestigungsmitteln 11 schwenkbar an den hakenartigen Elementen 13.1 des Befestigungsmittels 13 eingehängt, wodurch das Adapterelement 8 und damit der Druckbehälter 1 in einer senkrecht hängenden Position bleiben, wenn der Druckbehälter ausgelenkt wird.

Durch die Entwicklung dieses neuen Trägersystems / Hakens können die Druckbehälter 1 erstmalig an der Transportkette/Transporteinrichtung 14 hängend ausgelenkt und im Takt von innen beschichtet werden.

Vorteilhafter Weise wirkt zur Erzeugung der seitlichen Auslenkbewegung beispielsweise ein Kolben 15 gegen das Adapterelement 8 und drückt dieses gegen einen Anschlag 16 (Figur 5).

Die Auslenkung sollte dabei immer so realisiert werden, dass die Längsachse A des Druckbehälters 1 senkrecht bleibt.

Durch das seitliche Auslenken des Adapterelementes 8 und damit des Druckbehälters 1 ist die Zugänglichkeit der Durchgangsbohrung 8.1 des Adapterelementes 8 von oben gewährleistet, so dass nun die Lanze 9 durch die Durchgangsbohrung 8.1 des Adapterelementes 8 und die Durchgangsöffnung 6.1 des Anschlussstutzens 6 in den Behälter 1 zu dessen Innenpulverung einfahrbar ist.

Nach dem Innenpulvern bewegt sich der Kolben 15 und somit der Behälter 1 wieder in seine nicht ausgelenkte Ausgangsposition zurück.

Das Adapterelement 8 weist vorteilhafter Weise einen Marker, eine Referenzfläche und/oder eine Referenzkante 12 auf, die als Bezugspunkt/Nullpunkt zum Bestimmen der Größe des am Adapterelement aufgenommenen Druckbehälters 1 dient/dienen. Mittels eines nicht dargestellten Lasermesssystems werden Länge L1 und Durchmesser D des am Adapterelement 8 aufgenommenen Behälters 1 bestimmt und anhand der ermittelten Behältergröße die Einfahrtiefe L2 der Lanze 9 in den Behälter 1 zu dessen Innenbeschichtung festgelegt. Weiterhin kann anhand der Länge und des Durchmessers des Druckbehälters 1 die erforderliche Menge an Beschichtungsmaterial ermittelt werden.

Damit ist es möglich, dass gleichzeitig eine Vielzahl von Behältern 1 von dem Transportsystem/der Transporteinrichtung 14 aufgenommen werden, wobei die Druckbehälter 1 unterschiedliche Größen aufweisen können. In einer Beschichtungsanlage können nun mehrere dieser Druckbehälter 1 durch mehrere Lanzen 9 (für jeden Behälter eine Lanze) innenbeschichtet werden, wobei alle Lanzen 9 die gleiche Länge aufweisen und entsprechend der Länge L1 der Druckbehälter 1 in diese eingeführt werden.

Durch die erfindungsgemäße Lösung ist eine qualitativ hervorragende Innenbeschichtung der Behälter/Druckluftbehälter 1 bei einer Zugänglichkeit von oben zu deren Innenbeschichtung gewährleistet.

Durch die Erfassung der Behältergröße können unterschiedliche Behälterlängen mit Lanzen gleicher Länge durch Innenpulvern beschichtet werden, was gleichzeitig oder nacheinander erfolgen kann.

Neben der Innenbeschichtung von Druckbehältern können auch andere Hohlkörper durch die erfindungsgemäße Anlage mit einer Innenbeschichtung versehen werden.

Das Pulverbeschichten erfolgt bekannter Weise elektrostatisch entweder durch Corona-Applikation, durch welche der fluidisierte Pulverlack elektrostatisch auf die zu beschichtende Oberfläche appliziert wird oder durch Tribo-Applikation, bei welcher die elektrostatische Aufladung der Pulverpartikel über Reibung realisiert wird. Eine elektrische Kontaktierung bzw. Erdung des Behälters ist beispielsweise über das /die Aufnahmemittel (Adapterelement / Befestigungsmittel) und ggf. das Transportmittel (vorzugsweise eine Transportkette) möglich.

### Bezugszeichenliste

- 1: Druckbehälter
- 2: Wand
- 3: erster Boden
- 4: zweiter Boden
- 4.1: Durchbruch
- 6: Gewindering bzw. Anschlussstutzen
- 6.1: Durchgangsöffnung des Gewinderings bzw. Anschlussstutzens
- 7: Aufnahmevorrichtung
- 8: Adapterelement
- 8.1: Auflagefläche
- 8.2: Innenkontur
- 8.3: Innendurchmesser
- 8.4: eine Einführschräge
- 9: Lanze
- 10.1: erste Düse
- 10.2: zweite Düse
- 11: Befestigungselemente
- 12: Referenzkante
- 13: Befestigungsmittel
- 13.1: hakenartige Elemente
- 14: Transporteinrichtung
- 15: Kolben
- 16: Anschlag

- A: Längsachse A des Behälters
- D: Durchmesser des Behälters
- L1: Länge des Behälters
- L2: Einfahrtiefe L2 der Lanze
- S: stumpfwinklige Richtung
- W: waagerechte Richtung

## Patentansprüche

1. Verfahren zur Herstellung eines Druckbehälters (1), insbesondere eines geschweißten Druckluftbehälters, der eine im Wesentlichen rohrförmige Wand (2) und zwei endseitige Böden (3, 4) aufweist und mit Anschlusselementen versehen ist, **dadurch gekennzeichnet, dass**
- eine elektrostatische Innenpulverung / Innenbeschichtung des geschweißten Druckbehälters (1) ohne Haftvermittler direkt auf dessen Grundmaterial unter Verwendung wenigstens einer in den Druckbehälter (1) einbringbaren und ein Beschichtungsmaterial versprühenden Lanze (9) erfolgt und dass
- eine Außenpulverung/Außenbeschichtung des Druckbehälters (1) mit oder ohne vorheriges Aufbringen eines Haftvermittlers erfolgt,
- und dass zur Innenbeschichtung bei einem hängenden Behälter durch den nach oben weisenden Anschlussstutzen (6) die Öffnung (6.1) zum Einbringen der Lanze (9) in den Druckbehälter (1) führt und dass am Anschlussstutzen (6) ein Adapterelement (8) anbringbar ist, wobei das Adapterelement (8) mit mindestens einem Befestigungsmittel (13)/einer Aufhängung an einer Transporteinrichtung (14) befestigt ist und wobei der Druckbehälter (1) zur Innenbeschichtung mit einem Auslenkmittel aus seiner hängenden Position in eine dazu seitlich ausgelenkte Position bewegt wird, in welcher die Lanze (9) durch die nach oben weisende Öffnung/Durchgangsöffnung (6.1) in den Behälter (1) eingebracht wird.

2. Verfahren nach Anspruch 1, **dadurch gekennzeichnet, dass**
- zuerst das Verbinden der Anschlusselemente mit mindestens einem Boden (3, 4) und/oder dem Wandbereich (2) und das Verbinden der Böden (3, 4) mit der Wand (2) zu dem geschweißten Druckbehälter (1) durch Schweißen erfolgt, wobei im Bereich einer oder mehrerer zum Behälterinnenraum weisenden Schweißnähte das Entstehen einer Zunderschicht vermieden oder eine beim Schweißen entstandene Zunderschicht beseitigt wird und dass nach der Innen- und Außenbeschichtung
- abschließend das Einbrennen der Beschichtung durchgeführt wird,
- wobei zumindest in den Bereichen der Schweißnähte, mit welchen die Anschlusselemente durch Schweißen befestigt wurden,
- zur Vermeidung einer Zunderschicht ein Formieren während des Schweißens durchgeführt wird oder
- nach dem Schweißen eine vorhandene Zunderschicht mechanisch oder durch ein chemisches Verfahren entfernt wird.

3. Verfahren nach Anspruch 1 oder 2, **dadurch gekennzeichnet, dass** das Schweißen mit Zusatzwerkstoff, insbesondere durch Lichtbogenschweißen, wie WIG-Schweißen, MIG-Schweißen oder MAG-Schweißen erfolgt.

4. Verfahren nach einem der Ansprüche 1 bis 3, **dadurch gekennzeichnet, dass** unterschiedliche Innenbeschichtungen und Außenbeschichtungen erzeugt werden, die sich hinsichtlich Materialzusammensetzung und/oder Farbe und/oder Schichtdicke unterscheiden.

5. Anlage zur Herstellung eines Druckbehälters (1), insbesondere eines geschweißten Druckluftbehälters, der eine im Wesentlichen rohrförmige Wand (2) und zwei endseitige Böden (3, 4) aufweist und mit Anschlusselementen versehen ist wobei die Anlage wenigstens eine Innenbeschichtungseinheit aufweist, in welcher eine elektrostatische Innenpulverung / Innenbeschichtung des Druckbehälters (1) ohne Haftvermittler direkt auf dessen Grundmaterial unter Verwendung wenigstens einer in den Druckbehälter (1) einbringbaren und ein Beschichtungspulver versprühenden Lanze (9) erfolgt, die über eine in einem Boden des Behälters angeordnete im Wesentlichen mittige Öffnung einbringbar ist, und mit wenigstens einer Außenbeschichtungseinheit, in welcher eine elektrostatische Außenpulverung/Außenbeschichtung des Druckbehälters (1) erfolgt, wobei zur Innenbeschichtung durch einen nach oben weisenden Anschlussstutzen (6) die Öffnung (6.1) zum Einbringen der Lanze (9) in den Druckbehälter (1) führt und dass am Anschlussstutzen (6) ein Adapterelement (8) anbringbar ist, wobei bei einem hängenden Behälter das Adapterelement (8) mit mindestens einem Befestigungsmittel (13)/einer Aufhängung an einer Transporteinrichtung (14) befestigt ist und wobei der Druckbehälter (1) zur Innenbeschichtung mit einem Auslenkmittel aus seiner hängenden Position in eine dazu seitlich ausgelenkte Position bewegbar ist, in welcher die Lanze (9) durch die nach oben weisende Öffnung/ Durchgangsöffnung (6.1) in den Behälter (1) einbringbar ist.

6. Anlage nach Anspruch 5, **dadurch gekennzeichnet, dass**
- zumindest eine Schweißeinheit zum Verbinden der Anschlusselemente mit mindestens einem Boden (3, 4) und/oder dem Wandbereich (2) und zum Verbinden der Böden (3, 4) mit der Wand (2) durch Schweißen vor der Innenbeschichtungseinheit angeordnet ist und
- wenigstens eine Außenbeschichtungseinheit, in welcher eine elektrostatische Außenpulverung/Außenbeschichtung des Druckbehälters (1) erfolgt, nach der Innenbeschichtungseinheit angeordnet ist
und dass
- wenigstens eine Einheit zum Einbrennen der Beschichtung nach der Innenbeschichtungseinheit und der Außenbeschichtungseinheit angeordnet ist.

7. Anlage nach Anspruch 5 oder 6, **dadurch gekennzeichnet, dass**
- die Schweißeinheit eine Einrichtung zum Zuführen von Schutzgas aufweist, mit welcher zumindest in den Bereichen der Schweißnähte, mit welchen die Anschlusselemente durch Schweißen befestigt werden, ein Formieren zur Vermeidung einer Zunderschicht erfolgt oder
- dass eine mechanische und/oder chemische Einrichtung vorhanden ist, mit der nach dem Schweißen eine vorhandene Zunderschicht mechanisch und/oder chemisch entfernt wird.

8. Anlage nach einem der Ansprüche 5 bis 7, **dadurch gekennzeichnet, dass** die Schweißeinheit eine Einheit zum Lichtbogenschweißen, wie WIG-Schweißen, MIG-Schweißen oder MAG-Schweißen ist.

9. Anlage nach einem der Ansprüche 5 bis 8, **dadurch gekennzeichnet, dass** die Innenbeschichtungseinheit mehrere Lanzen (9) aufweist, die in gleiche oder unterschiedliche Richtungen sprühen und wobei jede Lanze (9) durch eine nach oben weisende Öffnung des Druckbehälters (1) in diesen einbringbar ist.

10. Anlage zur Herstellung eines Druckbehälters (1), insbesondere eines geschweißten Druckluftbehälters, der eine im Wesentlichen rohrförmige Wand (2) und zwei endseitige Böden (3, 4) aufweist und mit Anschlusselementen versehen ist, **dadurch gekennzeichnet, dass** die Anlage zumindest eine Lanze (9) zum elektrostatischen Innenbeschichten des Druckbehälters (1) und ein Adapterelement (8) aufweist, wobei das Adapterelement (8) von außen an wenigstens ein Anschlusselement in Form eines Gewinderinges bzw. Anschlussstutzens (6) anlegbar ist oder mit dem Gewindering bzw. Anschlussstutzen (6) verbindbar ist und eine Durchgangsbohrung (8.1) aufweist, die sich an eine nach oben weisende Durchgangsöffnung (6.1) des Gewinderings bzw. Anschlussstutzens (6) anschließt und wobei die Lanze (9) von oben durch die Durchgangsbohrung (8.1) des Adapterelementes (8) und die Durchgangsöffnung (6.1) des Gewinderings bzw. Anschlussstutzens (6) in den Druckbehälter (1) einbringbar ist und das Adapterelement (8) und der über den Gewindering oder Anschlussstutzen (6) an dem Adapterelement (8) befestigte Druckbehälter (1) hängend aufgenommen ist und dass die Innenbeschichtungseinheit zumindest ein Auslenkmittel aufweist, welches geeignet ist, zumindest einen Druckbehälter (1) aus seiner hängenden Position in eine dazu seitlich ausgelenkte Position zu bewegen, in welcher die Lanze (9) von oben in den Behälter (1) einbringbar ist.

11. Anlage nach Anspruch 10, **dadurch gekennzeichnet, dass** das Auslenkmittel direkt oder indirekt am Druckbehälter (1) und/oder am Adapterelement (8) und/oder am Befestigungsmittel (13) wirkt und in Form eines axial betätigbaren Betätigungselementes ausgebildet ist und dass die seitliche Auslenkung über eine Schiebebewegung oder über eine Ziehbewegung realisiert wird und dass das Adapterelement (8) eine Referenzfläche und/oder eine Referenzkante (12) aufweist, die als Bezugspunkt/Nullpunkt zum Bestimmen der Größe des am Adapterelement (8) aufgenommenen Druckbehälters (1) dient.

## Claims

1. Method for producing a pressure vessel (1), in particular a welded compressed air tank, which has a substantially tubular wall (2) and two end floors (3, 4) and is provided with connecting elements, **characterized in that**
- an electrostatic inner powder coating/inner coating of the welded pressure vessel (1) takes place without adhesion promoter directly on its base material by using at least one spraying lance (9) which can be introduced into the pressure vessel (1) and sprays a coating material, and that
- an outer powder coating/outer coating of the pressure vessel (1) takes place with or without prior application of an adhesion promoter,
- and that for inner coating in a hanging vessel through the upwardly facing connecting piece (6), the opening (6.1) for introducing the lance (9) leads into the pressure vessel (1) and that an adapter element (8) can be attached to the connecting piece (6), wherein the adapter element (8) is secured to a transport device (14) by at least one attachment means (13)/one suspension and wherein the pressure vessel (1) is moved for inner coating by a deflection means from its hanging position to a position laterally deflected thereto in which the lance (9) is introduced into the vessel (1) through the upward-facing opening/passage opening (6.1).

2. Method according to claim 1, **characterized in that**
- first, joining the connecting elements to at least one floor (3, 4) and/or the wall region (2) and connecting the floors (3, 4) to the wall (2) to form the welded pressure vessel (1) takes place by welding, wherein in the region of one or more weld seams facing the vessel interior, the formation of a scale layer is avoided or a scale layer formed during welding is eliminated and that after the inner and outer coating
- finally the baking of the coating is carried out,
- wherein at least in the areas of the weld seams, with which the connecting elements were fixed by welding,
- in order to avoid a scale layer, a forming is carried out during welding or
- an existing scale layer is removed mechanically or by a chemical process after welding.

3. Method according to claim 1 or 2, **characterized in that** the welding is carried out with filler material, in particular by arc welding, such as TIG welding, MIG welding or MAG welding.

4. Method according to one of the claims 1 to 3, **characterized in that** different inner coatings and outer coatings are produced, which differ in terms of material composition and/or color and/or layer thickness.

5. Installation for producing a pressure vessel (1), in particular a welded compressed air tank, having a substantially tubular wall (2) and two end floors (3, 4) and is provided with connecting elements, wherein the installation has at least one inner coating unit in which an electrostatic inner powder coating/inner coating of the pressure vessel (1) takes place without adhesion promoter directly on its base material by using at least one lance (9) which can be introduced into the pressure vessel (1) and sprays a coating powder, which can be introduced via a substantially central opening arranged in a floor of the vessel, and having at least one outer coating unit, in which an electrostatic outer powdering/outer coating of the pressure vessel (1) takes place, wherein for inner coating through an upwardly facing connecting piece (6), the opening (6.1) for introducing the lance (9) leads into the pressure vessel (1) and that an adapter element (8) can be attached to the connecting piece (6), wherein the adapter element (8) is fastened with at least one fastening means (13)/suspension to a transport device (14) in the case of a hanging vessel, and wherein the pressure vessel (1) is movable for inner coating by a deflection means from its hanging position to a laterally deflected position, in which the lance (9) can be introduced into the vessel (1) through the upwardly facing opening/passage opening (6.1).

6. Installation according to claim 5, **characterized in that**
- at least one welding unit for connecting the connecting elements to at least one floor (3, 4) and/or the wall region (2) and for connecting the floors (3, 4) to the wall (2) by welding is arranged in front of the inner coating unit, and
- at least one outer coating unit, in which an electrostatic outer powdering/outer coating of the pressure vessel (1) takes place, is arranged after the inner coating unit,
and that
- at least one unit for baking the coating is arranged after the inner coating unit and the outer coating unit.

7. Installation according to claim 5 or 6, **characterized in that**
- the welding unit has a device for supplying protective gas, with which at least in the regions of the weld seams, with which the connecting elements are fastened by welding, forming takes place to avoid a scale layer, or
- that a mechanical and/or chemical device is provided with which an existing scale layer is removed mechanically and/or chemically after welding.

8. Installation according to one of the claims 5 to 7, **characterized in that** the welding unit is a unit for arc welding, such as TIG welding, MIG welding or MAG welding.

9. Installation according to one of the claims 5 to 8, **characterized in that** the inner coating unit has a plurality of lances (9) which spray in the same or different directions, and wherein each lance (9) can be introduced into the pressure vessel (1) through an upwardly facing opening thereof.

10. Installation for producing a pressure vessel (1), in particular a welded compressed air tank, having a substantially tubular wall (2) and two end floors (3, 4) and being provided with connecting elements, **characterized in that** the installation comprises at least one lance (9) for electrostatic inner coating of the pressure vessel (1) and an adapter element (8), wherein the adapter element (8) can be applied from the outside to at least one connecting element in the form of a threaded ring or connecting piece (6) or is connectable to the threaded ring or connecting piece (6) and has a through hole (8.1), which adjoins an upwardly facing passage opening (6.1) of the threaded ring or connecting piece (6), and wherein the lance (9) can be introduced into the pressure vessel (1) from above through the through hole (8.1) of the adapter element (8) and the passage opening (6.1) of the threaded ring or connecting piece (6), and the adapter element (8) and the pressure vessel (1) which is fastened via the threaded ring or connecting piece (6) to the adapter element (8) are accommodated in a suspended manner and that the inner coating unit has at least one deflection means which is suitable for moving at least one pressure vessel (1) from its suspended position into a laterally deflected position in which the lance (9) can be introduced from above into the vessel (1).

11. Installation according to claim 10, **characterized in that** the deflection means acts directly or indirectly on the pressure vessel (1) and/or on the adapter element (8) and/or on the fastening means (13) and is designed in the form of an axially actuatable actuating element, and that the lateral deflection is realized via a sliding movement or a pulling movement and that the adapter element (8) has a reference surface and/or a reference edge (12), which serves as a reference point/zero point for determining the size of the pressure vessel (1) accommodated on the adapter element (8).

## Revendications

1. Procédé pour la fabrication d'un réservoir sous pression (1), en particulier d'un réservoir à air comprimé soudé, comportant une paroi (2) sensiblement tubulaire et deux fonds (3, 4) aux extrémités et muni d'éléments de raccord, **caractérisé en ce que** :
- le réservoir sous pression soudé (1) reçoit une pulvérisation/un revêtement intérieur électrostatique sans renforçateur d'adhérence, directement sur son matériau de base, à l'aide d'au moins une lance (9) pouvant être introduite dans le réservoir sous pression (1) et pulvérisant un matériau de revêtement (9), et **en ce que**
- le réservoir sous pression soudé (1) reçoit une pulvérisation/un revêtement extérieur avec ous sans application préalable d'un renforçateur d'adhérence,
- et **en ce que** pour le revêtement intérieur, le réservoir étant suspendu, l'ouverture (6.1) pour l'introduction de la lance (9) donne sur l'intérieur du réservoir sous pression (1) à travers le piquage de raccord (6) orienté vers le haut et **en ce qu'**un élément adaptateur (8) peut être monté sur le piquage de raccord (6), l'élément adaptateur (8) étant fixé par au moins un moyen de fixation (13)/une suspension à une installation de transport (14) et le réservoir sous pression (1) étant déplacé par un moyen de déviation en vue du revêtement intérieur de sa position suspendue à une position déviée latéralement par rapport à celle-ci, dans laquelle la lance (9) est introduite dans le réservoir (1) à travers l'ouverture/l'ouverture de passage (6.1) tournée vers le haut.

2. Procédé selon la revendication 1, **caractérisé en ce que**
- les éléments de raccord sont d'abord assemblés à au moins un fond (3, 4) et/ou à la zone de paroi (2) et les fonds (3, 4) sont assemblés avec la paroi (2) par soudage pour obtenir le réservoir sous pression soudé (1), la formation d'une couche de calamine étant évitée dans la zone d'une ou plusieurs soudures orientées vers l'intérieur du réservoir ou une couche de calamine produite étant éliminée, et **en ce qu'**après le revêtement intérieur et extérieur,
- le revêtement est ensuite cuit,
- les zones des soudures dans lesquelles les éléments de raccord ont été vissés par soudage, au minimum,
- étant protégées sous gaz neutre pendant le soudage afin d'éviter l'apparition d'une couche de calamine, ou
- une couche de calamine existante étant éliminée après le soudage par un procédé mécanique ou chimique.

3. Procédé selon la revendication 1 ou 2, **caractérisé en ce que** le soudage est réalisé avec un matériau d'appoint, en particulier par soudage à l'arc électrique, par exemple un soudage TIG, MIG ou MAG.

4. Procédé selon l'une des revendications 1 à 3, **caractérisé en ce que** sont produits différents revêtements intérieurs et extérieurs qui diffèrent par leur composition de matériau et/ou leur couleur et/ou leur épaisseur de couche.

5. Installation pour la fabrication d'un réservoir sous pression (1), en particulier d'un réservoir d'air comprimé soudé, comportant une paroi (2) sensiblement tubulaire et deux fonds (3, 4) aux extrémités et muni d'éléments de raccord, laquelle installation présente au moins une unité de revêtement intérieur dans laquelle le réservoir sous pression (1) reçoit une pulvérisation/un revêtement intérieur électrostatique sans renforçateur d'adhérence, directement sur son matériau de base, à l'aide d'au moins une lance (9) pouvant être introduite dans le réservoir sous pression (1) et pulvérisant une poudre de revêtement, qui peut être introduite via une ouverture sensiblement centrale disposée dans un fond du réservoir, et avec au moins une unité de revêtement extérieur dans laquelle le réservoir sous pression soudé (1) reçoit une pulvérisation/un revêtement extérieur électrostatique, l'ouverture (6.1) pour l'introduction de la lance (9) donnant sur l'intérieur du réservoir sous pression (1) à travers un piquage de raccord (6) orienté vers le haut pour le revêtement intérieur et un élément adaptateur (8) pouvant être monté sur le piquage de raccord (6), l'élément adaptateur (8) étant fixé par au moins un moyen de fixation (13)/une suspension à une installation de transport (14) quand le réservoir est suspendu et le réservoir sous pression (1) pouvant être déplacé avec un moyen de déviation en vue du revêtement intérieur de sa position suspendue à une position déviée latéralement par rapport à celle-ci, dans laquelle la lance (9) est introduite dans le réservoir (1) à travers l'ouverture/l'ouverture de passage (6.1) tournée vers le haut.

6. Installation selon la revendication 5, **caractérisée en ce que**
- au moins une installation de soudage est disposée avant l'unité de revêtement intérieur pour relier les éléments de raccord à au moins un fond (3, 4) et/ou à la zone de paroi (2) et pour assembler les fonds (3, 4) à la paroi (2) par soudage et
- au moins une unité de revêtement extérieur, dans laquelle le réservoir sous pression (1) reçoit une pulvérisation/un revêtement extérieur, est disposée après l'unité de revêtement intérieur
et **en ce que**
- au moins une unité de cuisson du revêtement est disposée après l'unité de revêtement intérieur et l'unité de revêtement extérieur.

7. Installation selon la revendication 5 ou 6, **caractérisé en ce que**
- l'unité de soudage comprend une installation pour l'acheminement de gaz protecteur avec laquelle une protection par gaz neutre est réalisée au moins dans les zones des soudures avec lesquelles les éléments de raccord sont fixés par soudage afin d'éviter la formation d'une couche de calamine, ou
- **en ce qu'**une installation mécanique et/ou chimique est prévue pour éliminer une couche de calamine présente par un procédé mécanique et/ou chimique après le soudage.

8. Installation selon l'une des revendications 5 à 7, **caractérisée en ce que** l'unité de soudage est une unité de soudage à l'arc électrique, de soudage TIG, de soudage MIG ou de soudage MAG.

9. Installation selon l'une des revendications 5 à 8, **caractérisée en ce que** l'unité de revêtement intérieur comprend plusieurs lances (9) qui pulvérisent dans la même direction ou des directions différentes et dans laquelle chaque lance (9) peut être introduite dans le réservoir sous pression (1) par une ouverture de celui-ci orientée vers le haut.

10. Installation pour la fabrication d'un réservoir sous pression (1), en particulier d'un réservoir à air comprimé soudé comportant une paroi (2) sensiblement tubulaire et deux fonds (3, 4) aux extrémités et muni d'éléments de raccord, **caractérisée en ce que** l'installation comprend au moins une lance (9) pour le revêtement intérieur électrostatique du réservoir sous pression (1) et un élément adaptateur (8), lequel élément adaptateur (8) peut être mis en place par l'extérieur sur au moins un élément de raccord sous la forme d'une bague filetée ou a un piquage de raccord (6) ou peut être assemblé avec une bague filetée ou un piquage de raccord (6) et présente un alésage traversant (8.1) qui se raccorde à une ouverture traversante (6.1) de la bague filetée ou du piquage de raccord (6) orientée vers le haut, et dans laquelle la lance (9) peut être introduite dans le réservoir sous pression (1) par le haut à travers l'alésage traversant (8.1) des éléments adaptateurs (8) et l'ouverture traversante (6.1) de la bague filetée ou du piquage de raccord (6) et l'élément adaptateur (8) ainsi que le réservoir sous pression (1) fixé par la bague filetée ou le piquage de raccord (6) à l'élément adaptateur (8) sont suspendus et **en ce que** l'unité de revêtement intérieur comprend au moins un moyen de déviation convenant pour déplacer au moins un réservoir sous pression (1) de sa position suspendue à une position déviée latéralement par rapport à celle-ci, dans laquelle la lance (9) peut être introduite par le haut dans le réservoir (1).

11. Installation selon la revendication 10, **caractérisé en ce que** le moyen de déviation agit directement ou indirectement sur le réservoir sous pression (1) et/ou sur l'élément adaptateur (8) et/ou sur le moyen de fixation (13) et est conçu sous la forme d'un élément d'actionnement pouvant être actionné axialement et **en ce que** la déviation latérale est réalisée par un mouvement de poussée ou par un mouvement de traction et **en ce que** l'élément adaptateur (8) présente une surface de référence et/ou un bord de référence (12) qui sert de point de référence ou de point à zéro pour déterminer la taille du réservoir sous pression (1) reçu par l'élément adaptateur (8).
